# EUROPÄISCHE PATENTSCHRIFT

(11) **EP 0 775 068 B1**
(45) Veröffentlichungstag und Bekanntmachung des Hinweises auf die Patenterteilung: **09.12.1998**
(21) Anmeldenummer: 95929074.3
(22) Anmeldetag: 03.08.1995
(51) Int. Cl.: B65B 5/06

(54) **VERFAHREN ZUR BEFÜLLUNG EINER VERPACKUNG MIT TABLETTENFÖRMIGEN PRODUKTEN**
PROCESS FOR FILLING PACKAGES WITH TABLET-SHAPED PRODUCTS
PROCEDE DE REMPLISSAGE D'UN EMBALLAGE AVEC DES PRODUITS SOUS FORME DE COMPRIMES

(30) Priorität: 11.08.1994 DE 4428472
(43) Veröffentlichungstag der Anmeldung: 28.05.1997
(73) Patentinhaber: Henkel Kommanditgesellschaft auf Aktien, 40191 Düsseldorf (DE)
(72) Erfinder: BARTHEL, Wolfgang, D-40589 Düsseldorf (DE); KÜNZEL, Werner, D-40764 Düsseldorf (DE); DRÖSSLER, Hubert, D-40699 Erkrath (DE); SCHMITT, Monika, D-40229 Düsseldorf (DE); MEYER, Klaus, D-41470 Neuss (DE); HUCHLER, Stefan, D-50375 Leverkusen (DE)
(86) Internationale Anmeldenummer: EP9503093
(87) Internationale Veröffentlichungsnummer: WO9605105

(56) Entgegenhaltungen:
- CH-A- 415 437
- DE-A- 2 123 991
- DE-B- 1 117 473
- DE-B- 1 185 983
- DE-C- 580 131
- GB-A- 703 364
- US-A- 2 005 545
- US-A- 3 014 321

## Beschreibung

Die Erfindung betrifft ein Verfahren zur Befüllung einer Verpackung mit zylinderförmigen, tablettenförmigen Produkten, insbesondere Wasch- oder Reinigungsmitteltabletten, wobei wenigstens eine mehrreihige Lage von tablettenförmigen Produkten derart in eine die Lage dicht umschließende Verpackung eingegeben wird, daß neben oder übereinander angeordnete tablettenförmige Produkte sich jeweils an der Zylinderoberfläche linienförmig berühren, und eine entsprechende Verpackungseinheit.

Es ist bekannt, pulverförmige Wasch- oder Reinigungsmittel in einer Preßform durch äußeren Druck zu portionierten Preßlingen zu formen. Derartige Wasch- oder Reinigungsmitteltabletten werden häufig in Zylinderform hergestellt. Dabei wird die Zylindermantelfläche hoch verdichtet und glatt ausgebildet. Der Durchmesser derartiger Tabletten weist nur geringe Toleranzen auf, etwaige Dichteschwankungen des Pulverproduktes und Preßdruckschwankungen wirken sich regelmäßig nur in leichten Höhenschwankungen aus.

Bislang werden derartige tablettenförmige Produkte lose geschüttet verpackt. Dafür werden selbsttragende Faltschachteln und dergl., beispielsweise Rechtecktrommeln, benötigt.

Nachteilig bei dem bekannten Verfahren ist, daß durch die lose Schüttung nur eine geringe Packungsdichte erreicht wird. Der Verpackungsaufwand ist im Verhältnis zur Füllmenge sehr hoch. Es wird eine große Menge Luftzwischenraum zwischen den einzelnen tablettenförmigen Produkten mit verpackt. Dieses bedingt unnötig hohe Kosten für Verpackung, Transport und Lagerung. Ein weiterer Nachteil besteht darin, daß beim Abfüllen, Transport und Lagern lose geschütteter tablettenförmiger Produkte diese stark abreiben und die Kanten des Preßlings abbrechen können.

Ein Verfahren der eingangs genannten Art ist aus der US-A-3 014 321 bekannt. Diese Druckschrift zeigt außerdem eine Verpackungseinheit mit den Merkmalen des Oberbegriffs des Anspruchs 4. Zum Verpacken wird ein wiederverwendbarer Schieber mit hochgezogenen Seitenwänden verwendet, in den zunächst ein Verstärkungskarton eingelegt wird. Auf den Karton werden die zu verpackenden Güter, z. B. zylinderförmige, tablettenförmige Produkte gefüllt. Auf die Produkte wird ein weiterer Verstärkungskarton gelegt und die gesamte Anordnung wird mit einem Verpackungsmaterial, z. B. einer Transparentfolie umhüllt und an einer der Endseiten verschlossen. Danach wird der wiederverwendbare Schieber aus dieser Umhüllung herausgezogen, und das noch offene Ende wird gefaltet so daß sich eine durch zwei Pappkartons verstärkte geschlossene Verpackung für das Produkt ergibt.

Mit diesem bekannten Verfahren wird zwar bereits eine Verminderung des Kantenbruchs, Produktabriebs und der Unordnung in der Verpackung erreicht, aber der Verpackungsaufwand ist immer noch relativ hoch.

Aufgabe der Erfindung ist es, den Verpackungs-, Transport- und Lageraufwand deutlich zu verringern und gleichzeitig Beschädigungen der tablettenförmigen Produkte zu vermeiden.

Diese Aufgabe wird mit einem Verfahren der eingangs bezeichneten Art erfindungsgemäß dadurch gelöst, daß die tablettenförmigen Produkte paßgenau, dicht an dicht liegend in selbsttragender Weise eine von außen auf die Verpackung einwirkende Druckbelastung über die Zylinderoberflächen weiterleitend und verteilend in der Verpackung angeordnet werden, und daß eine nicht selbsttragende Verpackung eingesetzt wird und die Verpackung in eine Transportlage gebracht wird, in welcher die Produkte hochkant stehen.

Damit tragen sich die Tabletten in aufrechter Lage selbst, und der Kraftfluß durch eine äußere Belastung, z. B. Stapeldruck bei übereinandergestapelten Verpackungen, wird über die Zylinderoberfläche weitergeleitet. Durch den exakten, gleichmäßigen Durchmesser der Preßlinge wird somit ein Mittragen aller Tabletten in der Verpackung erreicht, die Druckbelastung auf jede einzelne Tablette ist gering. Auch wird durch die Linienberührung an der Zylinderoberfläche ein störender Produktabrieb und Kantenbruch weitgehend ausgeschlossen.

Durch das Dicht-an-dicht-liegen wird ein Hin- und Herrutschen der tablettenförmigen Produkte vermieden und damit eine maximale Stabilität der Verpackung und des Inhalts erreicht.

Die durch die äußere nicht selbsttragende Verpackung zusammengehaltenen tablettenförmigen Produkte tragen sich selbst. Der Verpackungsaufwand kann hierdurch minimiert werden, es bedarf nur noch einer leichten äußeren Umhüllung der tablettenförmigen Produkte.

In einer vorteilhatten Ausgestaltung der Erfindung kann vorgesehen sein, daß ein flachliegender, noch nicht zusammengefalteter Zuschnitt einer Verpackung mit mindestens einer Tablettenlage belegt und anschließend die mindestens eine Tablettenlage umwickelnd verschlossen wird. Diese umschließende Einhüllung und Verklebung wird auch als sogenanntes wrap-around-Verfahren bezeichnet.

In weiterer alternativer Ausgestaltung kann vorgesehen sein, daß ein flachliegender, noch nicht zusammengefalteter Zuschnitt einer Verpackung zunächst teilaufgerichtet wird, indem dessen kopf- und/oder bodenseitigen Staublaschen so verklebt werden, daß die dann oben liegende größte Öffnungsfläche als Tablettenaufnahmekammer dient, diese anschließend mit mindestens einer Tablettenlage bestückt wird und die Verpackung dann nachfolgend die mindestens eine Tablettenlage umwickelnd verschlossen wird. Die Bestückung kann dabei z. B. mit einer Robotersaugplatte erfolgen.

Die Erfindung sieht auch eine Verpackungseinheit mit den Merkmalen des Anspruchs 4 vor, bei der die tablettenförmigen Produkte nach dem erfindungsgemäßen Verfahren oder einer der Ausgestaltungen in der Verpackung angeordnet sind. Eine derartige Verpackungseinheit enthält die tablettenförmigen Produkte erfindungsgemäß verpackt. Durch paßgenauen Sitz der Verpackungseinheit, die mindestens eine Tablettenlage und -reihe fest umschließt, wird ein hoher Produktschutz bei minimiertem Verpackungs-, Transport- und Lageraufwand erreicht.

Die Erfindung ist nachstehend anhand der Zeichnung beispielsweise näher erläutert. Diese zeigt in
- Fig. 1: eine von einer nur teilweise dargestellten Verpackung umgebene geordnete Tablettenlage mit linienförmiger Berührung der Zylinderoberflächen in der Transportlage aus seitlicher Sicht und
- Fig. 2: eine Aufsicht auf eine auf der Stirnseite liegende geordnete Tablettenlage mit einem Schiebestempel zum Einschieben in eine aufgerichtete, nur teilweise dargestellte Verpackung mit einer geöffneten Klappenseite.

Von einer Verpackungseinheit 1 mit einer Verpackung und darin angeordneten tablettenförmigen Produkten sind in der Figur 1 nur eine mehrreihige Lage tablettenförmiger Produkte 2 sowie bereichsweise die Schmalseiten einer sie umgebenden Verpackung 3 in der Transportlage dargestellt.

Die in mehreren Reihen geordneten tablettenförmigen Produkte 2 berühren sich an ihrer Zylinderoberfläche 4 Linienförmig in den Bereichen 5, und zwar sowohl neben- wie auch übereinander angeordnete tablettenförmige Produkte 2. Bei einem von außen auf die Verpackung einwirkenden Druck, beispielsweise einem Stapeldruck 6, wird der Kraftfluß über die Zylinderoberflächen 4 der tablettenförmigen Produkte 2 weitergeleitet und verteilt. Auf diese Art und Weise ist die Druckbelastung jedes einzelnen tablettenförmigen Produktes gering, diese tragen selbst mit, so daß die Verpackung 3 selbst nichttragend ausgestaltet ist.

Ein vorteilhaftes Verfahren zur geordneten Befüllung einer Verpackung 3 mit tablettenförmigen Produkten 2 ist in Figur 2 vereinfacht dargestellt. Auf einer Zuführebene 7 wird eine aufgerichtete nicht selbsttragende Verpackung 3, beispielsweise ein längsgeklebter Faltschachtelzuschnitt, mit einer geöffneten Klappenseite 8 zugeführt. Auf einer weiteren Zuführebene 9 wird beispielsweise eine mehrreihige Lage von auf der Stirnseite liegenden tablettenförmigen Produkten 2 zugeführt und mittels eines Schiebestempels 10 in die entsprechend positionierte Verpackung 3 eingeschoben. Die Verpackung 3 wird auf der Ebene 7 weiter befördert und, wie in der Zeichnung nicht weiter dargestellt ist, verklebt und durch Drehung um 90° in die in Figur 1 gezeigte Transportlage gebracht.

Natürlich ist die Erfindung nicht auf die in der Zeichnung dargestellten Ausführungsbeispiele beschränkt. Weitere Ausgestaltungen der Erfindung sind möglich, ohne den Grundgedanken zu verlassen. Als Verpackung kann neben einer nicht selbsttragenden Schachtel auch jedes andere, geeignete nicht selbsttragende Verpackungsmittel gewählt werden. Um den Bedürfnissen des Handels zu entsprechen, sollten die Außenabmessungen möglichst modulgerecht sein, was durch entsprechende Dimensionierung des nutzbaren Innenraumes des Packmittels der Produkttabletten ohne weiteres erreicht werden kann. Um eine einfache Entnahme der Tabletten aus der Verpackung zu ermöglichen, ist es sinnvoll, die Verpackung über die oben liegende größte Fläche zu öffnen, während die Verpackungseinheit auf der gegenüberliegenden größten Fläche in der Gebrauchslage liegt, was die bestmögliche Stabilität mit sich bringt.

Für besonders hohe Produktschutzanforderungen können die einzelnen tablettenförmigen Produkte noch jeweils gesondert verpackt sein, beispielsweise durch einen hermetisch dichten Papier- oder Folieneinschlag.

## Patentansprüche

1. Verfahren zur Befüllung einer Verpackung (3) mit zylinderförmigen, tablettenförmigen Produkten (2), insbesondere Wasch- oder Reinigungsmitteltabletten, wobei wenigstens eine mehrreihige Lage von tablettenförmigen Produkten (12) derart in eine die Lage dicht umschließende Verpackung (3) eingegeben wird, daß neben oder übereinander angeordnete tablettenförmige Produkte (2) sich jeweils an der Zylinderoberfläche (4) linienförmig berühren,
**dadurch gekennzeichnet,**
daß die tablettenförmigen Produkte (2) paßgenau, dicht an dicht liegend in selbsttragender Weise eine von außen auf die Verpackung (3) einwirkende Druckbelastung (6) über die Zylinderoberflächen (4) weiterleitend und verteilend in der Verpackung (3) angeordnet werden, und daß eine nicht selbsttragende Verpackung (3) eingesetzt wird und die Verpackung (3) in eine Transportlage gebracht wird, in welcher die Produkte (2) hochkant stehen.

2. Verfahren nach Anspruch 1,
**dadurch gekennzeichnet,**
daß ein flachliegender, noch nicht zusammengefalteter Zuschnitt einer Verpackung (3) mit mindestens einer Tablettenlage (2') belegt und anschließend die mindestens eine Tablettenlage umwickelnd verschlossen wird.

3. Verfahren nach Anspruch 1 oder 2,
**dadurch gekennzeichnet,**
daß ein flachliegender, noch nicht zusammengefalteter Zuschnitt einer Verpackung (3) zunächst teilaufgerichtet wird, indem dessen kopf- und/oder bodenseitigen Staublaschen so verklebt werden, daß die dann oben liegende größte Öffnungsfläche als Tablettenaufnahmekammer dient, diese anschließend mit mindestens einer Tablettenlage (2') bestückt wird und die Verpackung (3) dann nachfolgend die mindestens eine Tablettenlage umwickelnd verschlossen wird.

4. Verpackungseinheit (1) mit einer Verpackung (3) und darin angeordneten zylinderförmigen, tablettenförmigen Produkten (2), insbesondere zylinderförmigen Waschmittel- oder Reinigungsmitteltabletten, wobei die Verpackung (3) wenigstens eine mehrreihige Lage von tablettenförmigen Produkten (2) dicht umschließt und die neben oder übereinander angeordneten tablettenförmigen Produkte (2) sich jeweils an der Zylinderoberfläche (4) linienförmig berühren,
**dadurch gekennzeichnet,**
daß die tablettenförmigen Produkte (2) paßgenau dicht an dicht liegend in selbsttragender Weise eine von außen auf die Verpackung (3) einwirkende Druckbelastung (6) über die Zylinderoberflächen (4) weiterleitend und verteilend in der Verpackung (3) angeordnet sind, und daß die Verpackung (3) nicht selbsttragend ist sowie daß die Verpackungseinheit (1) eine Transportlage hat, in welcher die Produkte (2) hochkant stehen.

## Claims

1. A process for filling a pack (3) with cylindrical, pellet-like products (2), more particularly detergent or cleaning pellets, at least one multiple-row layer of pellet-like products (2) being introduced into a pack (3) closely surrounding the layer in such a way that pellet-like products (2) arranged beside and above one another are in linear contact with one another at their cylindrical surfaces (4), characterized in that the pellet-like products (2) are arranged closely adjacent one another in the pack (3) in such a way that they fit exactly and are self-supporting and propagate and disperse a pressure applied externally to the pack (3) through the cylindrical surfaces (4) and in that a non-self-supporting pack (3) is used and the pack (3) is brought into a transportation position in which the products (2) are upright.

2. A process as claimed in claim 1, characterized in that a flat, i.e. non-erected, box blank for a pack (3) is covered with at least one layer (2') of pellets and then closed so that it surrounds the at least one layer of pellets.

3. A process as claimed in claim 1 or 2, characterized in that a flat, i.e. non-erected, box blank for a pack (3) is first partly erected by gluing its top and/or bottom dust laps in such a way that the largest opening - now situated on top - acts as a pellet-receiving compartment, at least one layer of pellets (2') is introduced into this compartment and the pack (3) is closed so that it surrounds the at least one layer of pellets.

4. A pack unit (1) comprising a pack (3) and cylindrical pellet-like products (2), more particularly cylindrical detergent or cleaning pellets, arranged therein, the pack (3) surrounding at least one multiple-row layer of pellet-like products (2) and the pellet-like products (2) arranged beside and above one another being in linear contact with one another at their cylindrical surfaces (4), characterized in that the pellet-like products (2) are arranged closely adjacent one another in the pack (3) in such a way that they fit exactly and are self-supporting and propagate and disperse a pressure applied externally to the pack (3) through the cylindrical surfaces (4); in that the pack (3) is non-self-supporting and in that the pack unit (1) has a transportation position in which the products (2) are upright.

## Revendications

1. Procédé de remplissage d'un emballage (3) avec des produits (2) cylindriques, sous forme de comprimés en particulier des comprimés d'agents de lavage et de nettoyage, dans lequel on introduit au moins une couche à plusieurs rangs de produits (2) en comprimés dans un emballage (3) entourant de manière jointive la couche de façon, que les produits (2) sous forme de comprimés disposés les uns à côté des autres ou les uns au-dessus des autres se touchent respectivement par lignes sur la surface cylindrique (4),
caractérisé en ce que
les produits en comprimés (2) sont disposés en se situant d'une manière exactement ajustée, de manière dense en transmettant par les surfaces cylindriques (4) de manière autoportante une charge de pression (6) agissant sur l'emballage (3) de l'extérieur et en la répartissant dans l'emballage (3) et en ce qu'est utilisé un emballage (3) non autoportant et que l'emballage est placé en une position de transport, dans laquelle les produits (2) se trouvent de chant.

2. Procédé selon la revendication 1,
caractérisé en ce qu'
une coupe plane, non encore repliée d'un emballage (3) est garnie d'au moins une couche de comprimés (2) et ensuite au moins la couche de comprimés est enfermée par enveloppement.

3. Procédé selon les revendications 1 ou 2,
caractérisé en ce qu'
une coupe plane, non encore repliée d'un emballage (3) est d'abord redressée partiellement, en collant ses couvre joints du côté tête et/ou du côté fond, de façon que la surface d'ouverture la plus grande se trouvant en haut sert comme chambre de réception des comprimés, celle-ci est ensuite munie d'au moins une couche de comprimés (2') et l'emballage (3) consécutivement est fermé en enveloppant au moins une couche de comprimés.

4. Unité d'emballage (1) comportant un emballage (3) et des produits (2) en comprimés cylindriques disposés dedans, en particulier des comprimés de produits de lavage et de nettoyage, dans laquelle l'emballage (3) entoure de manière compacte au moins une couche à plusieurs rangées de produits (2) en forme de comprimés et les produits en forme de comprimés disposés les uns près des autres ou les uns au-dessus des autres se touchent respectivement en lignes contre la surface cylindrique,
caractérisée en ce que
les produits (2) en comprimés sont disposés en se situant d'une manière exactement ajustée, de manière dense en transmettant par les surfaces cylindriques (4) de manière autoportante une charge de pression (6) agissant sur l'emballage (3) de l'extérieur et en la répartissant dans l'emballage (3), et en ce que l'emballage (3) n'est pas autoportant ainsi que l'unité d'emballage (1) a une position de transport, dans laquelle les produits (2) se trouvent de chant.
